# EUROPÄISCHE PATENTSCHRIFT

(11) **EP 2 076 390 B1**
(45) Veröffentlichungstag und Bekanntmachung des Hinweises auf die Patenterteilung: **30.12.2009**
(21) Anmeldenummer: 07815130.5
(22) Anmeldetag: 02.10.2007
(51) Int. Cl.: B41F 31/02, B41F 31/24, B41K 1/52

(54) **FARBSPEICHEREINHEIT FÜR EINEN HANDSTEMPEL**
INK STORING UNIT FOR A HAND-OPERATED STAMP
UNITÉ DE STOCKAGE D'ENCRE D'UN TAMPON MANUEL

(30) Priorität: 11.10.2006 AT 7412006
(43) Veröffentlichungstag der Anmeldung: 08.07.2009
(73) Patentinhaber: Colop Stempelerzeugung Skopek Gesellschaft m.b.H. & Co. KG., 4600 Wels (AT)
(72) Erfinder: FABER, Ernst, A-4600 Wels (AT)
(74) Vertreter: Sonn & Partner Patentanwälte
(86) Internationale Anmeldenummer: PCT/AT2007/000463
(87) Internationale Veröffentlichungsnummer: WO 2008/043116

(56) Entgegenhaltungen:
- WO-A-03/099572
- US-A- 5 855 170
- US-A1- 2004 168 590
- US-A1- 2006 144 267

## Beschreibung

Die Erfindung betrifft eine zum Einsetzen in einen Handstempel vorgesehene Farbspeichereinheit, mit einem trogartigen, oben offenen Behälter, in dem ein Farbspeicherkörper angebracht ist, der im Betriebszustand zur Abgabe von Stempelfarbe an eine Abdruckplatte eingerichtet ist. Eine solche Farbspeichereinheit ist z.B. aus US 2004/0168590 A1 bekannt.

Mit einer derartigen Farbspeichereinheit wie vorstehend angegeben ausgerüstete Handstempel werden üblicherweise als pre-inked-Stempel (vorgefärbte Stempel) bezeichnet. Die zum Erzeugen der Stempelabdrucke erforderliche Stempelfarbe ist im Farbspeicherkörper gespeichert, der die Stempelfarbe an die an ihm anliegende Abdruckplatte weiterleitet. Der Farbspeicherkörper kann auf verschiedenen Technologien basieren, wie etwa auf einem Salz-Auswaschverfahren, auf einem Gel-System, auf einem Schaumstoff (Vinyl-Schaumstoff)-System (PVA), aber auch auf einem Faserkörpersystem (PE).

Bei einem neueren Verfahren, dem sogenannten Flash-System, wird bei einem offenporigen Schaumstoff-Material, wie z.B. EVA (Ethylen-Vinyl-Acetat), aber auch PE (Polyäthylen), zur Herstellung einer eigenen Abdruckplatte mittels kurzzeitiger Belichtungen (Flash - Blitz), insbesondere mit Hilfe von Xenon-Leuchten, ein Verschließen von Poren des offenporigen Materials in jenen Bereichen herbeigeführt, wo kein Stempelabdruck zu erzeugen ist. In jenen Bereichen, in denen ein Stempelabdruck erzeugt werden soll, bleiben hingegen die Poren der Abdruckplatte offen. Um demgemäß das gewünschte Bild für den Stempelabdruck auf die Stempelplatten-Rohlinge aufzubringen, werden vorgeschnittene EVA-Platten in ein Belichtungsgerät gelegt, und zwar zusammen mit einer Folie, die das gewünschte Stempelabdruckbild aufweist, welches beispielsweise mit Hilfe eines Computers erzeugt wurde. Durch ein einmaliges oder mehrmaliges blitzartiges Beleuchten wird dann die Abdruckplatte erzeugt.

Diese EVA- oder PE-Abdruckplatte ist für den Betrieb mit Stempelfarbe zu versorgen, wozu der mit Stempelfarbe getränkte Farbspeicherkörper, insbesondere aus PVA-Schaumstoffmaterial, verwendet wird. Derartige Farbspeicherkörper werden üblicherweise in einem wannen-oder trogartigen Behälter, der oben offen ist, in Beutelpackungen zur Verfügung gestellt. Bevor der Speicherkörper mit seinem Behälter in den jeweiligen Handstempel eingesetzt wird, wird er beispielsweise vom Benützer des Stempels mit Stempelfarbe getränkt, wobei es schwierig ist, die richtige Menge von Stempelfarbe dem Speicherkörper zuzuführen. Dieses Tränken mit der richtigen Menge von Stempelfarbe wäre bei der Herstellung einfacher, jedoch gibt es dann wiederum Probleme, wenn die Farbspeichereinheit bestehend aus Behälter und Farbspeicherkörper aus der Verpackung entnommen und in den Handstempel eingesetzt wird, da es dann in der Regel zu Verschmutzungen kommt. Bereits beim Aufschneiden der Verpackung kann das Schneidwerkzeug, z.B. eine Schere, mit Stempelfarbe in Kontakt kommen, und eine vergleichbare Verschmutzung ist beim Herausnehmen des eingefärbten Kissenmaterials (PVA oder PE) aus der Verpackung praktisch unvermeidlich, bevor die Abdruckplatte angebracht und die Einheit in das Stempelgehäuse eingesetzt wird.

Es ist nun Aufgabe der Erfindung, hier Abhilfe zu schaffen und eine Farbspeichereinheit der eingangs angeführten Art vorzusehen, mit der ein Tränken des Farbspeicherkörpers mit der richtigen Stempelfarbenmenge auf einfache Weise ermöglicht wird, so dass es möglich ist, das Befüllen erst nach der Entnahme aus der Verpackung vorzunehmen, so dass die vorstehend erläuterten nachteiligen Verschmutzungen beim Entnehmen der Farbspeichereinheit aus einer Verpackung und beim Einsetzen in einem Handstempel vermieden werden können.

Zur Lösung der gestellten Aufgabe sieht die Erfindung eine Farbspeichereinheit wie im beiliegenden Anspruch 1 definiert vor. Vorteilhafte Ausführungsformen und Weiterbildungen sind in den Unteransprüchen angegeben.

Gemäß der Erfindung ist dem Behälter, der den Farbspeicherkörper enthält, ein Aufsatz-Rahmen zugeordnet, der an der offenen Oberseite des Behälters lösbar angebracht ist oder angebracht werden kann. Dieser Aufsatz-Rahmen kann als Befüllhilfe, nämlich als "Dosierrahmen", beim Tränken des Farbspeicherkörpers mit der Stempelfarbe dienen. Beispielsweise kann dieser Aufsatz-Rahmen eine Höhe haben, die derart bemessen wird, dass, bezogen auf die Grundfläche des Rahmens, genau die richtige Füllmenge an Stempelfarbe im Aufsatz-Rahmen aufgenommen wird, die dann in den Speicherkörper allmählich eindringt und diesen tränkt.

Zur lösbaren Befestigung des Aufsatz-Rahmens am Behälter können der Aufsatz-Rahmen und der Behälter bzw. die Wände des Behälters zusammenarbeitende Schnappbefestigungselemente, wie Rastnasen und Hinterschneidungen, aufweisen, wobei zweckmäßigerweise der Aufsatz-Rahmen mit Rastnasen seitliche Vorsprünge des Randes des Behälters an zumindest zwei gegenüberliegenden Stellen übergreift und dahinter einschnappt. Insbesondere ist es von Vorteil und ausreichend, wenn einfach Schnappbefestigungselemente nur an den Längsseiten des in Draufsicht rechteckigen Behälters bzw. Aufsatz-Rahmens vorgesehen sind. Es sei aber hier erwähnt, dass grundsätzlich auch z.B. im Fall von Rundstempeln ein runder Behälter, mit einem runden Aufsatz, möglich ist, wobei dann die Schnappbefestigungselemente zweckmäßigerweise an einander diametral gegenüberliegenden Stellen vorgesehen werden können.

Zur Vermeidung des Austretens von Stempelfarbe aus dem Behälter ist es auch günstig, wenn der Aufsatz-Rahmen an allen Seiten die Wände des Behälters berührt und zumindest teilweise überlappt, d.h. übergreift.

Es ist auch zweckmäßig, wenn der Aufsatz-Rahmen mit einem unteren, in sich geschlossenen Flanschvorsprung am Farbspeicherkörper anliegt, um so zusätzlich eine Art Abdichtung in diesem Bereich der Anlage am Farbspeicherkörper beim Befüllen zu erzielen. Dieser Flanschvorsprung erstreckt sich zweckmäßigerweise parallel zum oberen Rand des Behälters der Farbspeichereinheit.

Es ist auch möglich, einem Behälter mit Farbspeicherkörper außer einem Befüllhilfe-Aufsatz-Rahmen, nachstehend auch kurz (Dosier)Rahmen genannt, auch einen Deckel-Aufsatz, zuzuordnen; je nach Bedarf kann dann entweder der Deckel oder aber der Rahmen auf den Behälter aufgesetzt werden.

Es sei hier erwähnt, dass es an sich bekannt ist, an Stempelkissen-Behältern einen Deckel, z.b. schwenkbar, anzubringen, vgl. etwa US 1 463 718 A, aber auch US 5 505 130 A, US 5 865 305 A oder JP 2000-127 588 A. Dabei handelt es sich jedoch durchwegs um herkömmliche Stempelkissen-Behälter zum Abgeben von Farbe am Handstempel, nicht jedoch um in pre-inked-Stempel einzusetzende Farbspeichereinheiten mit Farbspeicherkörper und Abdruckplatte, wo das Befüllen des Farbspeicherkörpers relativ kritisch hinsichtlich Bemessung des Volumens der Stempelfarbe ist. Auch beim Stempelkissen gemäß US 5 462 595 A liegt die erwähnte herkömmliche Bauweise und Funktion vor; auch hier ist ein Schwenk-Deckel am Stempelkissen-Behälter angebracht; weiters ist ein eigener, schwenkbarer Farbbehälter fest mit dem Stempelkissen-Behälter verbunden, um diesen in einer hochgeschwenkten Lage Farbe zuzuführen.

Die Erfindung wird nachstehend anhand von besonders bevorzugten Ausführungsbeispielen, auf die sie jedoch nicht beschränkt sein soll, noch weiter erläutert. Im Einzelnen zeigen in der Zeichnung:
Fig. 1 schaubildlich eine Ansicht eines Behälters mit Farbspeicherkörper und einem daran angebrachten Aufsatz-Rahmen;
Fig. 2 einen Querschnitt durch diese Farbspeichereinheit gemäß der Linie II-II in Fig. 1;
Fig. 3 schaubildlich den Behälter samt Speicherkörper und davon getrennt den Aufsatz-Rahmen;
Fig. 4 schematisch in einer teilweise aufgeschnittenen Darstellung das Befüllen eines Behälters, zwecks Tränkung des enthaltenen Farbspeicherkörpers, unter Verwendung des Aufsatz-Rahmens gemäß Fig. 1 bis 3;
Fig. 5 in einer ebenfalls schaubildlichen Ansicht ähnlich Fig. 1 einen Behälter mit einem als Aufsatz vorgesehenen Verschluss-Deckel; und
die Fig. 6 und 7 im schaubildlichen Explosionsansichten ähnlich Fig. 3 zwei weitere Ausführungsformen der erfindungsgemäßen Farbspeichereinheit.

In den Fig. 1 bis 3 ist eine Farbspeichereinheit 1 für einen nicht näher dargestellten Handstempel, mit einem in Draufsicht allgemein rechteckigen, wannen- oder trogartigen, oben offenen Behälter 2, gezeigt. Der Behälter 2 nimmt einen Farbspeicherkörper 3 von rechteckiger bzw. quaderförmiger Gestalt auf. Oberhalb des Farbspeicherkörpers 3 ist im Behälter 2 noch Platz für eine in der Zeichnung nicht näher dargestellte Abdruckplatte (Stempelplatte) vom sogenannten Flash-Typ, wie eingangs dargelegt. An der Unterseite weist der Behälter 2 eine Öffnung 4 zum späteren Nachfüllen zum Tränken des Farbspeicherkörpers 3 auf, wenn der Handstempel mit der Farbspeichereinheit 1 in Betrieb genommen worden ist.

Dem Behälter 2 ist ein Aufsatz 5 in Form eines Aufsatz-Rahmens 5A zugeordnet, welcher entsprechend der in Draufsicht rechteckigen Form des Behälters 2 ebenfalls allgemein rechteckig ist und an seine beiden Längsseiten Schnapphaken 6A, 6B aufweist, die mit gerundeten Vorsprüngen 7 unter je eine nach außen vorspringende Leiste 8, der darunter eine Rastausnehmung 9 definiert, schnappen, wenn der Aufsatz-Rahmen 5A auf den Behälter 2 aufgedrückt wird, vgl. die Darstellung in Fig. 3 mit jener in Fig. 1 und 2. Die Rasthaken 6A, 6B mit den Vorsprüngen 7 einerseits sowie die leisten-artigen Behälter-Vorsprünge 8 mit den darunter definierten Rastausnehmungen 9 bilden somit Schnappbefestigungselemente 10, siehe Fig. 2. Selbstverständlich ist auch eine andere Ausbildung der Schnappbefestigungselemente 10 denkbar, wie etwa eine Erstreckung dieser Schnappbefestigungselemente 10 über die gesamte Länge beider Längsseiten des Behälters 2 bzw. Aufsatz-Rahmens 5A. Darüber hinaus wäre es theoretisch auch denkbar, (auch) an den beiden Breitseiten entsprechende Schnappbefestigungselemente vorzusehen. Ferner ist es selbstverständlich möglich, Rastausnehmungen am Aufsatz-Rahmen 5a und Rastvorsprünge ähnlich den gerundeten Vorsprüngen 7 an den Behälterwänden vorzusehen.

Wie insbesondere aus Fig. 2 ersichtlich ist, hat der Aufsatz-Rahmen 5A innen einen unteren, umlaufenden Flanschvorsprung 11, der in der aufgeschnappten Position des Aufsatz-Rahmens 5A auf der Oberseite des Farbspeicherkörpers 3 aufliegt. Die Innenwand 12 des Rahmens 5A ist dabei durchgehend eben an jeder der vier Seiten des Rahmens 5A ausgebildet, und sie definiert einen "Dosierbehälter" für Stempelfarbe 13 (s. Fig. 2), die z.B. mit Hilfe eines flaschenartigen Plastikbehälters 14 (s. Fig. 4) in den Innenraum des Rahmens 5A eingebracht wird. Dabei wird der Rahmen 5A bis zum oberen Rand befüllt, und diese Füllmenge entspricht aufgrund der Bemessung der Höhe des Rahmens 5A exakt jener Menge, die der Farbspeicherkörper 3 aufnehmen kann. Die Stempelfarbe 13 dringt dabei in den z.B. als offenporiger Schaumstoffkörper oder als Fasermaterialkörper (PE-Material) ausgebildeten Farbspeicherkörper 3 allmählich ein, bis dieser vollständig mit der Stempelfarbe 13 getränkt ist. Diese vollständige Tränkung des Farbspeicherkörpers 3 ist in Fig. 1 durch eine wenig gepunktete Darstellung, im Gegensatz zur Darstellung in Fig. 3, schematisch veranschaulicht.

Nach dem Befüllen bzw. Tränken des Farbspeicherkörpers 3 mit Stempelfarbe 13, wie soeben beschrieben und aus den Fig. 2, 4 und 1 ersichtlich, wird der Aufsatz-Rahmen 5A vom Behälter 2 abgenommen. Danach kann je nachdem, wo der Befüllvorgang erfolgte, entweder beim Hersteller der Farbspeichereinheit 1 oder aber beim Benützer des Handstempels, der Behälter 2 mit Hilfe eines anderen Aufsatzes in Form eines Deckels 5B (siehe Fig. 5) verschlossen oder aber die Farbspeichereinheit 1 ohne Aufsatz 5 direkt in den nicht näher veranschaulichten Handstempel eingesetzt werden, damit dieser danach auf an sich übliche Weise benützt werden kann. Selbstverständlich ist dabei zuvor noch die Flash-Typ-Abdruckplatte (nicht gezeigt) im Behälter 2 an der Oberseite des Speicherkörpers 3 anzubringen.

Der Deckel-Aufsatz 5B (nachstehend auch kurz Deckel 5B genannt) hat ähnlich wie der Aufsatz-Rahmen 5A Schnapphaken 6A, 6B , die mit in Fig. 5 nicht näher gezeigten Rastausnehmungen 9 unterhalb einer nach außen vorspringenden Leiste 8 (s. Fig. 2) einschnappen, wenn der Deckel 5B auf den Behälter 2 aufgesetzt wird. Der Deckel 5B weist, um den Behälter 2 zu verschließen, eine Deckwand 15 auf, die eng an den oberen Rändern der Behälterwände 16 aufliegt, um so einen möglichst guten Abschluss des Behälters 2 zu erzielen, so dass auch im Fall eines bereits getränkten Farbspeicherkörpers 3 kein Austreten von Stempelfarbe 13 und somit keine Verunreinigung der Umgebung der Farbspeichereinheit 1, etwa einer Verpackung, oder aber der Finger beim Entnehmen der Farbspeichereinheit 1 aus einer Verpackung, zu befürchten ist. Der Deckel 5B kann dann, wenn in dem Behälter 2 über dem Farbspeicherkörper 3 eine Flash-Typ-Abdruckplatte angebracht wurde, in den jeweiligen Handstempel eingesetzt werden.

Wenn die Erfindung vorstehend anhand eines besonderes bevorzugten Ausführungsbeispiels erläutert wurde, so sind doch selbstverständlich Abwandlungen und Modifikationen im Rahmen der Erfindung möglich, wie etwas in der Form der Farbspeichereinheit
1. Diese Form könnte beispielsweise anstatt in Draufsicht allgemein rechteckig wie in den Fig. 1 bis 5 gezeigt auch quadratisch, oval oder kreisförmig sein, vergleiche Fig. 6 und 7, in denen eine ovale (Fig.6) bzw. kreisförmige (Fig.7) Ausführung des Behälters 2 mit dem Farbspeicherkörper 3 sowie des Aufsatz-Rahmens 5A gezeigt sind. Hierbei können die Schappbefestigungselemente 10 mit den vorspringenden Randleisten 8 und den Schnapphaken z.B. 6A beispielsweise an zwei diametral gegenüberliegenden Stellen vorgesehen werden.

Auch ist es denkbar, den Aufsatz-Rahmen 5A gemäß Fig. 1 bis 4 etwas höher auszuführen und mit einer an der inneren Wand 12 angebrachten (gegebenenfalls umlaufenden) Linie (nicht gezeigt) das Füllniveau für das Einbringen der Stempelfarbe aus dem Behälter 14 vorzugeben, so dass dann der Rahmen 5A nur bis zu dieser Linie und nicht bis zum oberen Rand mit Stempelfarbe 13 zu befüllen ist. Je nach Typ des Handstempels und dementsprechender Ausbildung des Behälters 2 kann auch vorgesehen sein, dass der nach unten vorstehende Rand 17 des Aufsatzes 5 auf dem gesamten Umfang die Wände 16 des Behälters 2 übergreift, wogegen bei den gezeigten Ausführungsbeispielen ein derartiges Überlappen oder Übergreifen an vier Stellen 18, wo der Aufsatz einfach am oberen Rand des Behälters 2 aufliegt, unterbrochen ist. In diesen Bereichen 18 sind die Wände 16 des Behälters aufgrund von dort vorgesehenen Eintiefungen dünner gestaltet, wobei diese Stellen dazu dienen, den Behälter 2 im Handstempel fixieren zu können.

## Patentansprüche

1. Zum Einsetzen in einen Handstempel vorgeschene Farbspeichereinheit (1), mit einem trogartigen, oben offenen Behälter (2), in dem ein Farbspeicherkörper (3) angebracht ist, der im Betriebszustand zur Abgabe von Stempelfarbe (13) an eine Abdruckplatte eingerichtet ist, **dadurch gekennzeichnet dass** dem Behälter (2) zumindest ein an seiner Oberseite lösbar befestigbarer bzw. befestigter, als Befüllhilfe vorgesehener Aufsatz-Rahmen (5A) zugeordnet ist.

2. Farbspeichereinheit nach Anspruch 1, **dadurch gekennzeichnet, dass** der Aufsatz-Rahmen(5A) und die Wände (16) des Behälters (2) zusammenarbeitende Schnappbefestigungselemente (10) aufweisen.

3. Farbspeichereinheit nach Anspruch 2, **dadurch gekennzeichnet, dass** die Schnappbefestigungselemente (10) an einander gegenüberliegenden Stellen, beispielsweise an Längsseiten des in Draufsicht rechteckigen Behälters (2) bzw. Aufsatz-Rahmens (5A), vorgesehen sind.

4. Farbspeichereinheit nach einem der Ansprüche 1 bis 3, **dadurch gekennzeichnet, dass** der Aufsatz-Rahmen (5A) an allen Seiten die Wände (16) des Behälters (2) übergreift.

5. Farbspeichereinheit nach einem der Ansprüche 1 bis 4, **dadurch gekennzeichnet, dass** die Höhe des Aufsatz-Rahmens (5A) relativ zu dessen Grundfläche entsprechend der Füllmenge der Stempelfarbe (13) für den Farbspeicherkörper (3) bemessen ist.

6. Farbspeichereinheit nach einem der Ansprüche 1 bis 5, **dadurch gekennzeichnet, dass** der Aufsatz-Rahmen (5A) einen in der Betriebsstellung am Farbspeicherkörper (3) anliegenden , in sich geschlossenen Flanschvorsprung (11) aufweist.

7. Farbspeichereinheit nach einem der Ansprüche 1 bis 6, **dadurch gekennzeichnet, dass** der Behälter (2) und der Aufsatz-Rahmen (5A) in Draufsicht rechteckig, oval oder kreisförmig sind.

8. Farbspeichereinheit nach einem der Ansprüche 1 bis 7, **dadurch gekennzeichnet, dass** ein den Behälter (2) nach Abnahme des Aufsatz-Rahmens (5A) verschließender Deckel (5B) vorgesehen ist.

## Claims

1. An ink-storage unit (1) provided for insertion into a hand-operated stamp, comprising a trough-shaped container (2) which is open at the top and inside of which an ink-storage body (3) is arranged, the latter being configured to deliver stamping ink (13) to a printing plate in the operating state, **characterized in that** at least one attachment frame (5A) is associated with the container (2), said attachment frame being detachably fixable, or fixed, to the upper side of the container (2), and provided to serve as a filling aid.

2. The ink-storage unit according to claim 1, **characterized in that** the attachment frame (5A) and the walls (16) of the container (2) have cooperating snap-on fixing elements (10).

3. The ink-storage unit according to claim 2, **characterized in that** the snap-on fixing elements (10) are provided at sites opposing each other, e.g. on longitudinal sides of the container (2), and the attachment frame (5A), respectively, with the container (2) being rectangular in top view.

4. The ink-storage unit according to any one of claims 1 to 3, **characterized in that** the attachment frame (5A) overlaps the walls (16) of the container (2) on all sides.

5. The ink-storage unit according to any one of claims 1 to 4, **characterized in that** the height of the attachment frame (5A) is dimensioned in relativity to its base area according to the filling capacity of the ink-storage body (3) for stamping ink (13).

6. The ink-storage unit according to any one of claims 1 to 5, **characterized in that** the attachment frame (5A) has a circumferentially extending flange projection (11) which, in the operating position, rests against the ink-storage body (3).

7. The ink-storage unit according to any one of claims 1 to 6,
**characterized in that** the container (2) and the attachment frame (5A) are rectangular, oval, or circular in top view.

8. The ink-storage unit according to any one of claims 1 to 7, **characterized in that** a lid (5B) is provided which covers the container (2) after the attachment frame (5A) has been removed.

## Revendications

1. Unité de stockage d'encre prévue pour être mise en place dans un tampon-encreur manuel, comprenant un réceptacle (2) en forme d'auge ouverte vers le haut, dans lequel est placé un corps de stockage d'encre (3) qui, à l'état de fonctionnement, est conçu pour l'apposition d'encre (13) depuis le tampon sur une plaque d'impression, **caractérisée en ce qu'**au moins un cadre rapporté (5A), fixé ou susceptible d'être fixé de façon détachable sur la face supérieure du réceptacle (2) et prévu à titre d'aide au remplissage, est associé au réceptacle (2).

2. Unité de stockage d'encre selon la revendication 1, **caractérisée en ce que** le cadre rapporté (5A) et les parois (16) du réceptacle (2) comportent des éléments de fixation à encliquetage (10) coopérants ensemble.

3. Unité de stockage d'encre selon la revendication 2, **caractérisée en ce que** les éléments de fixation à encliquetage (10) sont prévus à des emplacements mutuellement opposés, par exemple au niveau des grands côtés du réceptacle (2) ou du cadre rapporté (5A) rectangulaire en vue de dessus.

4. Unité de stockage d'encre selon l'une des revendications 1 à 3, **caractérisée en ce que** le cadre rapporté (5A) coiffe sur tous les côtés les parois (16) du réceptacle (2).

5. Unité de stockage d'encre selon l'une des revendications 1 à 4, **caractérisée en ce que** la hauteur du cadre rapporté (5A) par rapport à sa surface de base est choisie en correspondance de la quantité de remplissage de l'encre (13) pour le corps de stockage d'encre (3) du tampon.

6. Unité de stockage d'encre selon l'une des revendications 1 à 5, **caractérisée en ce que** le cadre rapporté (5A) comporte une saillie formant rebord (11), fermée sur elle-même et appliquée contre le corps de stockage d'encre dans la position de service.

7. Unité de stockage d'encre selon l'une des revendications 1 à 6, **caractérisée en ce que** le réceptacle (2) et le cadre rapporté (5A) sont de forme rectangulaire, ovale ou circulaire en vue de dessus.

8. Unité de stockage d'encre selon l'une des revendications 1 à 7, **caractérisé en ce qu'**il est prévu un couvercle (5B) qui referme le réceptacle (2) après l'enlèvement du cadre rapporté (5A).
